# EUROPÄISCHE PATENTANMELDUNG

(11) **EP 0 106 063 A2**
(43) Veröffentlichungstag der Anmeldung: **25.04.1984**
(21) Anmeldenummer: 83108077.5
(22) Anmeldetag: 16.08.1983
(51) Int. Cl.: G07F 5/20

(54) **Mechanisches Münzkreditwerk**

(30) Priorität: 17.09.1982 DE 3234439
(71) Anmelder: Sielaff GmbH & Co. Automatenbau Herrieden, D-8801 Herrieden (DE)
(72) Erfinder: Mehlan, Bernd, D-8801 Herrieden (DE); Gress, Josef, D-8802 Bechhofen (DE)
(74) Vertreter: Gaiser, Hartmut, Dipl.-Ing.

(57) **Zusammenfassung**

Bei einem mechanischen Münzkreditwerk wird ein Addierglied schrittweise von einem Sperrschieber weitergeschaltet. Um eine betriebssichere Umsteltbarkeit des Kreditwerks zu gewährleisten, ist an dem Addierglied (1) ein Auslöseteil (10) gelagert, das in der Bewegungslinie in Schritten der Teilung von Zahnstiften (3) des Addierglieds (1) oder in einem Vielfachen derselben verstellbar ist.

## Beschreibung

Die Erfindung betrifft ein mechanisches Münzkreditwerk, insbesondere für einen Selbstverkäufer, bei dem ein Addierglied mit linearer Bewegungstendenz und mehreren längs der Bewegungslinie gleich verteilt angeordneten ersten Zahnstiften von einem durch herabfallende Münzen betätigten Sperrschieber schrittweise weiterschaltbar ist, der wenigstens zwei quer zu der Bewegungslinie bewegbare zweite Zahnstifte trägt, deren einer oder anderer an einem der ersten Zahnstifte anliegt, und bei dem das Addierglied bei Erreichen des Kreditwertes eine Auslösung freigibt.

Ein derartiges Kreditwerk ist in der DE-PS 26 22 70 beschrieben. Bei einem solchen Kreditwerk wird der Sperrschieber durch jede einfallende Münze so ausgelenkt, daß das Addierglied unter seinem Eigengewicht oder der Kraft einer Feder vorrückt. Sobald das Addierglied in eine Stellung gerückt ist, die dem Wert der in einer Warenausgabeeinrichtung enthaltenen Waren entspricht, wird die Warenausgabeeinrichtung zur Auslösung freigegeben. Durch verschiedenwertige Münzen wird der Sperrschieber um einen entsprechend unterschiedlichen Ausschlag verschwenkt, so daß die Bewegungsstrecke des Addiergliedes bei höherwertigen Münzen ein entsprechend Vielfaches der Bewegungsstrecke bei niederwertigen Münzen ist. Die Umstellung des Münzkreditwerks auf unterschiedliche Kreditwerte, bei denen die Auslösung erfolgen soll, ist nicht beschrieben.

Aufgabe der Erfindung ist es, ein Münzkreditwerk der eingangs genannten Art so auszubilden, daß eine Umstellung auf unterschiedliche Auslöse-Kreditwerte einfach und störungssicher durchgeführt werden kann.

Erfindungsgemäß ist obige Aufgabe bei einem Münzkreditwerk der eingangs genannten Art dadurch gelöst, daß an dem Addierglied ein Ausläseteil gelagert ist, das in der Bewegungslinie in Schritten der Zahnstiftteilung oder einem Vielfachen derselben verstellbar ist. Zur Umstellung braucht lediglich das Auslöseteil relativ zur Zahnstiftreihe des Addiergliedes versetzt zu werden. Weder dieses noch ein dem Auslöseteil zugeordneter Auslösehebel müssen verstellt werden. Günstig ist auch, daß damit die Ausgangsstellung des Addiergliedes immer die gleiche ist, so daß bei jeder Preiseinstellung die Dynamik des Addiergliedes gleich ist.

In bevorzugter Ausgestaltung der Erfindung weist das Auslöseteil eine Führungsnut mit einem Auslöseknick auf, in die ein Auslösehebel greift. Damit ist der Auslösehebel am Auslöseteil zwangsgeführt, so daß die Auslösung unempfindlich gegen Störungen ist.

Um zu vermeiden, daß auf das Kreditwerk wirkende Stöße zu einem Versetzen des Sperrschiebers führen, ist ein in der Verschiebeebene des Sperrschiebers schwenkbarer Schwinghebel vorgesehen, der durch einen Stoß eine Auslenkung erfährt und bei einer Auslenkung den Sperrschieber arretiert. Dadurch ist ebenfalls die Störungssicherheit des Münzkreditwerks verbessert.

Weitere vorteilhafte Ausgestaltungen der Erfindung ergeben sich aus der folgenden Beschreibung eines Ausführungsbeispiels und den Unteransprüchen. In der Zeichnung zeigen:
Figur 1 ein mechanisches Münzkreditwerk schematisch in Richtung der Pfeile I-I nach Figur 2,
Figur 2 einen Schnitt längs der Linie II-II nach Figur 1,
Figur 3 eine Ansicht in Richtung der Pfeile III-III nach Figur 2,und
Figur 4 eine Alternative zu Figur 2.

Ein Addierglied 1 ist von einer Kreissegmentscheibe gebildet, die an einer Achse 2 gelagert ist. Auf einem Bogen um die Achse 2 sind gleich verteilt an der Kreissegmentscheibe 1 mehrere Zahnstifte 3 angeordnet. In den Figuren 1 und 3 ist die Kreissegmentscheibe 1 in ihrer Ausgangsstellung dargestellt, in der sie aufgrund ihres Eigengewichts die Tendenz hat, um die Achse 2 nach unten zu schwingen.

Unterhalb der Kreissegmentscheibe 1 ist an einer Drehachse 4 ein Sperrschieber 5 gelagert, der ebenfalls eine Reihe von Zahnstiften 6 aufweist. Der Sperrschieber 5 wird von einer durch einen Münzschacht 7 bzw. 8 fallenden Münze um die Drehachse 4 verschwenkt, wobei höherwertige Münzen eine entsprechend weitere Verschwenkung vornehmen als niederwertige Münzen. In die Münzschächte 7 bzw. 8 greifende und den Sperrschieber 5 betätigende Hebel sind nicht näher dargestellt.

Die Zahnstifte 3 und 6 sind einander folgendermaßen zugeordnet:
In der Ausgangsstellung (vgl. Figur 3) ruht der Zahnstift 3' der Kreissegmentscheibe 1 auf dem Zahnstift 6' des Sperrschiebers 5 auf. Wird der Sperrschieber 5 um eine Zahnteilung seiner Zahnstiftreihe verschwenkt, dann gibt der Zahnstift 6' den Zahnstift 3¹ frei und die Kreissegmentscheibe 1 verschwenkt bis der Zahnstift 3¹ auf dem vorgerückten Zahnstift 6'' aufsteht. Bei der anschließenden Rückbewegung des Sperrschiebers 5 gibt der Zahnstift 6" den Zahnstift 3' frei und die Kreissegmentscheibe 1 verschwenkt um ein weiteres Stück bis der Zahnstift 3" auf dem zurückgerückten Zahnstift 6' aufsteht. Bei jeder eingeworfenen Münze rückt somit das Addierglied 1 um eine bestimmte Strecke vor, wobei diese Strecke bei doppelwertigen Münzen doppelt so groß ist. wie bei einwertigen Münzen.

Die Zahnstifte 3 setzen sich auf der gegenüberliegenden Seite der Kreissegmentscheibe 1 in Raststifte 9 fort. An dieser Seite der Kreissegmentscheibe 1 ist ein Auslöseteil 10 angeordnet. Dieses besteht aus einer Segmentplatte 11 und einer Blattfeder 12, die an der Achse 2 gelagert ist. Ein Klemmring 13 hält die Blattfeder 12 an der Achse 2. Die Segmentplatte 11 weist Bohrungen 14 auf, in die die Raststifte 9 greifen. Wenigstens eine der Bohrungen 14 ist gegenüber dem Raststiftdurchmesser eng toleriert.

Die Segmentplatte 11 überragt die Kreissegmentscheibe 1 radial. Im überragenden Abschnitt ist eine Führungsnut 15 ausgebildet. Diese weist einen Auslöseknick ₁6 auf. In die Führungsnut 15 greift ein Zapfen 17 eines Auslösehebels 18. Die Länge der Führungsnut 15 ist so ausgelegt, daß der Zapfen 17 längs der gesamten möglichen Bewegungsbahn der Kreissegmentscheibe 1 in die Führnngsnut 15 greift.

Im Zuge des Münzeinwurfs verschwenkt sich die Kreissegmentscheibe 1 in der beschriebenen Weise. Mit der Kreissegmentscheibe 1 verschwenkt sich auch die Segmentplatte 11. Sobald bei dieser Verschwenkung der Auslöseknick 16 den Zapfen 17 erreichte wird der Auslösehebel 18 verschwenkt und damit der Auslösevorgang freigegeben. Dies ist dann der Fall, wenn die eingeworfenen Münzen einem bestimmten Preis entsprechen.

Soll der Preis verstellt werden, dann wird die Segmentplatte 11 über die Blattfeder 12 manuell von den Raststiften 9 abgehoben und relativ zur Kreissegmentscheibe 1 verschwenkt. In dieser Verschwenkstellung greifen erneut die Bohrungen 14 über die Raststifte 9. Damit erfolgt dann die Auslösung bei einem einem entsprechend höheren oder niederen Preis entsprechenden Kreditwert. Erschütterungen des Kreditwerkes können den Auslösehebel 18 nicht zum Ansprechen bringen, da er in der Führungsnut 15 zwangsgeführt ist und nur im Auslöseknick 16 die vorgesehene Freigabe erfolgt.

Wird auf eine Frontplatte 19 des Münzkreditwerks bzw. des Selbstverkäufers ein Schlag ausgeführt, oder wird das Kreditwerk bzw. der Selbstverkäufer gekippt, dann ist an sich nicht ausgeschlossen, daß sich der Sperrschieber 5 verschwenkt. Damit würde ein Kredit vorgetäuscht. Um dies zu vermeiden, ist an der Frontplatte 19 an einer Achse 20 ein in der Bewegungsebene des Sperrschiebers 5 schwenkbarer Schwinghebel 21 gelagert. Dieser weist einerseits ein Gewichtsstück 22 und andererseits einen Arretierhaken 23 auf, welchem eine Ausnehmung 24 des Sperrsohiebers 5 zugeordnet ist. Der Schwinghebel 21 ist so ausgelegt, daß seine Trägheit kleiner als die des Sperrschiebers 5 ist. Bei einem Stoß auf die Frontplatte 19 schwenkt der Schwinghebel 21 infolge seines Gewichtsstücks 22 so aus, daß der Arretierhaken 23 in die Ausnehmung 24 greift. Dadurch kann sich der Sperrschieber 5 infolge des Stoßes nicht verschwenken. Sobald der Stoß abgeklungen ist, schwenkt der Schwinghebel 21 zurück. Die gleiche Arretierung des Sperrschiebers 5 erfolgt auch, wenn das Kreditwerk - in Figur 3 im Uhrzeigersinn - gekippt wird.

Im Rahmen der Erfindung liegen zahlreiche weitere Ausführungsbeispiele. So kann beispielsweise das Addierglied anstelle der auf einem Kreisbogen liegenden Bewegungslinie seiner Zahnstifte auch eine geradlinige Bewegung durchführen. Die Bewegung des Addiergliedes kann auch unter der Kraft einer Feder erfolgen.

## Patentansprüche

1. Mechanisches Münzkreditwerk, insbesondere für einen Selbstverkäufer, bei dem ein Addierglied mit linearer Bewegungstendenz und mehreren längs der Bewegungslinie gleich verteilt angeordneten ersten Zahnstiften von einem durch herabfallende Münzen betätigten Sperrschieber schrittweise weiterschaltbar ist, der wenigstens zwei quer zu der Bewegungslinie bewegbare zweite Zahnstifte trägt, deren einer oder anderer an einem der ersten Zahnstifte anliegt, und bei dem das Addierglied bei Erreichen des Kreditwertes eine Auslösung freigibt, dadurch gekennzeichnet, daß an dem Addierglied (1) ein Auslöseteil (10) gelagert ist, das in der Bewegungslinie in Schritten der Zahnstiftteilung oder einem Vielfachen derselben verstellbar ist.

2. Münzkreditwerk nach Anspruch 1, wobei das Addierglied von einer um eine Achse schwenkbaren Kreissegmentscheibe gebildet ist und die Zahnstifte auf einem Bogen um die Achse angeordnet sind, dadurch gekennzeichnet, daß das Auslöseteil (10) eine die Kreissegmentscheibe überragende Segmentplatte (11) aufweist.

3. MUnzkreditwerk nach einem der vorhergehenden Ansprüche, dadurch gekennzeichnet, daß die Zahnstifte (3) des Addierglieds (1) sich in Raststifte (9) fortsetzen und daß das Auslöseteil (10) Bohrungen (14) aufweist, in die die Raststifte (9) greifen.

4. Münzkreditwerk nach einem der vorhergehenden Ansprüche, dadurch gekennzeichnet, daß die Segmentplatte (11) des Auslöseteils (10) über eine Blattfeder (12) an der Achse (2) des Addiergliedes (1) gelagert ist.

5. Münzkreditwerk nach einem der vorhergehenden Ansprüche, dadurch gekennzeichnet, daß das Auslöseteil (10) eine parallel zur Bewegungslinie der Zahnstifte (3) des Addierglieds (1) verlaufende Führungsnut (15) aufweist, die mit einem Auslöseknick (16) versehen ist, und daß in die Führungsnut (15) ein Auslösehebel (18) greift.

6. Münzkreditwerk nach einem der vorhergehenden Ansprüche, dadurch gekennzeichnet, daß ein in der Verschiebeebene des Sperrschiebers (5) schwenkbarer Schwinghebel (21) vorgesehen ist, der durch einen Stoß eine Auslenkung erfährt und bei einer Auslenkung den Sperrschieber (5) arretiert.

7. Münzkreditwerk nach Anspruch 6, dadurch gekennzeichnet, daß der. Schwinghebel (21) ein Gewichtsstück (22) und einen Arretierhaken (23) aufweist.
